# EUROPÄISCHE PATENTSCHRIFT

(11) **EP 1 086 924 B1**
(45) Veröffentlichungstag und Bekanntmachung des Hinweises auf die Patenterteilung: **06.02.2002**
(21) Anmeldenummer: 99118756.8
(22) Anmeldetag: 23.09.1999
(51) Int. Cl.: B66F 9/18, B65D 19/42, B65D 19/44, B21C 47/24

(54) **Transportsystem und Verfahren zum innerbetrieblichen Transport, insbesondere von Schwerlast-Coils in Hüttenbetrieben**
Transport system and method for the in-house transport, in particular of heavy coils in metalurgical plants
Système de transport et procédé pour le transport interne, en particulier de bobines lourdes dans des usines métallurgiques

(43) Veröffentlichungstag der Anmeldung: 28.03.2001
(73) Patentinhaber: Lamitref Industries N.V., 2620 Hemiksem (BE)
(72) Erfinder: Cloostermans, Leon Raphael Lucienne G., 9680 Maarkedal (BE)
(74) Vertreter: Tragsdorf, Bodo, Dipl.-Ing.

(56) Entgegenhaltungen:
- DE-A- 3 408 614
- GB-A- 933 792
- US-A- 5 355 813

## Beschreibung

Die Erfindung betrifft ein Transportsystem zum innerbetrieblichen Transport, insbesondere von Schwerlast-Coils in Hüttenbetrieben, und ein dazugehöriges Verfahren.

In Fertigungsstätten zur Herstellung von gewalzten Blechen oder Bändern wird das als Halbzeug anfallende Walzgut zu Coils aufgehaspelt und zwischengelagert und an anderer Stelle nach erfolgtem Abhaspeln zu den jeweiligen Endprodukten weiterverarbeitet. Die vom Haspel abzunehmenden Coils haben in modernen Produktionsanlagen ein Gewicht bis zu maximal 50 t. Aus der Praxis ist es bekannt, die Coils auf Rollpaletten mit Schwanenhalsausführung mittels Gabelstapler oder anderen geeigneten Zugmaschinen zu bewegen. Eine andere Art des Coil-Transportes stellt die Manipulation der Coils mittels Coilzange und Kran dar. In Produktionsstätten zum Walzen von Buntmetallen wird das Walzgut mittels einer Haspelvorrichtung zu einem Coil aufgewickelt, das nach der Abnahme von der Haspeleinrichtung abgebunden und auf einem Transportwagen mit Prismenauflagen und/oder Kran mit entsprechendem Gehänge, Coilzange oder C-Haken, in einen Puffer gebracht wird, wo die Coils zwischengelagert werden.
Die bekannten Transportsysteme zur Manipulation von Coils haben verschiedene Nachteile.
Die Coils müssen nach jedem Abnehmen von der Haspelvorrichtung abgebunden werden bzw. vor dem Aufnehmen auf den Haspel wieder aufgeschnitten werden. Die aus der Praxis bekannten wechselnden Transportmittel, wie z.B. Abtransport auf einer Rollpalette und Weitertransport des Coils mittels Kran führen stets zu Beschädigungen des Walzgutes, zumindest ist immer die 1. Lage und/oder die Innenlage des Auges unbrauchbar.
Die bekannten Rollpaletten mit Schwanenhalsausführung erfordern beim Transport einen relativ großen Platzbedarf und besitzen nur eine eingeschränkte Manövrierfähigkeit.
Aus der GB 933,792 A ist ein Paletten-Handling-Gerät für industrielle Hebefahrzeuge bekannt. Das Handling-Gerät wird zum innerbetrieblichen Transport von Ladegut auf herkömmlichen Paletten eingesetzt und besteht aus einem Gestell mit zwei länglichen, seitlich angeordneten Tragarmen, die nach vorn, in Richtung zu der aufzunehmenden Palette, gespreizt sind und an dem in Richtung zu dem Hebefahrzeug zeigenden Ende mit einer verstärkten dreieckförmigen Platte verbunden sind. An jedem der Tragarme befindet sich im hinteren Bereich eine Rolle, so daß das Gerät auf dem Boden verfahrbar ist. Die dreieckförmige Platte des Gerätes ist zudem als Anhängevorrichtung für eine an der L-förmigen Gabel des Hebefahrzeuges befindlichen Anhängekupplung ausgebildet. Das Gerät wird im angekuppelten Zustand an das Hebefahrzeug mit den Tragarmen unter die beladene Palette gefahren, wobei die auf den Tragarmen aufliegende Palette zusätzlich gesichert wird.
Aus der US 5,355,813 A ist eine Lade- und Rollpalette zur Aufnahme von zu Coils aufgewickeltem, bandförmigem Material aus Metall bekannt. Die Coilpaletten weisen mittig eine Vertiefung mit schrägen Seitenwänden als Coilprismen auf. Das einzelne Coil wird auf der Coilpalette mittels Spannbändern oder dgl. lagegesichert. Die Coilpaletten besitzen an einer Seite Aufnahmen für die Gabelenden eines Gabelstaplers und sind an der gegenüberliegenden Seite mit zwei Transportrollen ausgerüstet. Die einzelnen Coilpaletten werden mittels eines Gabelstaplers von der Ladefläche des Transportfahrzeuges abgehoben und zu einem Container transportiert und können dann mittels des Gabelstaplers abgesetzt und in den Container gerollt werden.

Der Erfindung lag die Aufgabe zugrunde, ein Transportsystem zum innerbetrieblichen Transport, insbesondere von Schwerlast-Coils in Hüttenbetrieben, zu schaffen, das einen beschädigungsfreien Transport der Coils ermöglicht, das kein Abbinden der Coils mehr erfordert, sich durch eine verbesserte Manövrierfähigkeit auszeichnet und eine Standardisierung der Transportlogistik innerhalb eines Hüttenbetriebes ermöglicht. Außerdem soll das Transportsystem eine besonders kurze Baulänge aufweisen. Ferner soll ein geeignetes Verfahren geschaffen werden.

Erfindungsgemäß wird die Aufgabe durch die im Anspruch 1 angegebenen Merkmale gelöst. Geeignete Ausgestaltungsvarianten sind Gegenstand der Ansprüche 2 bis 15. Das Verfahren zum innerbetrieblichen Transport, insbesondere von Schwerlast-Coils in Hüttenbetrieben, ist Gegenstand des Anspruches 16.

Das vorgeschlagene Transportsystem zum innerbetrieblichen Transport, insbesondere von Schwerlast-Coils in Hüttenbetrieben, bietet eine Vielzahl an Vorteilen und ermöglicht einen besonders rationellen innerbetrieblichen Transport und Lagerungsprozeß. Das Transportsystem besteht im Wesentlichen aus einem Transportfahrzeug, einer kurzbauenden Rollpalette und einer auf der Rollpalette fixierbaren Coilpalette zur abbindefreien Aufnahme des Coils. Die drei Baueinheiten des Transportsystems, Transportfahrzeug, Rollpalette und Coilpalette, ermöglichen wahlweise drei Kombinationseinheiten mit unterschiedlichen Funktionen:
a) Transportfahrzeug und die Rollpalette sind lösbar miteinander verbunden und bilden zusammen mit der auf der Rollpalette fixierten Coilpalette eine, einen gemeinsamen Wendekreis aufweisende, starre Transporteinheit für die zu transportierenden Coils,
b) die Rollpalette und die auf dieser fixierte Coilpalette bilden eine horizontal und vertikal bewegbare Einheit zur Aufnahme und Abnahme des Coils während des Auf- und Abwickelvorganges an einer Haspeleinrichtung und
c) die Coilpalette bildet zusammen mit dem abbindefrei aufliegenden Coil eine mittels eines Hebezeuges manipulierbare Transport- und Lagereinheit.

Das Transportsystem wird z.B. in den einzelnen Bereichen einer Produktionsanlage zur Blech-Band-Fertigung eingesetzt. In Abhängigkeit von der Größe der Produktionsanlage können mehrere Transportfahrzeuge, eine größere Anzahl an Rollpaletten und eine erforderliche Anzahl an Coilpaletten eingesetzt werden. Die Anzahl der Coilpaletten wird dabei vor allem von der vorgegebenen Zwischenlagerungsmöglichkeit der Schwerlast-Coils bestimmt.

Während des Produktionsprozesses wird die Transporteinheit a) im Leerzustand unter die jeweilige Haspeleinrichtung gefahren. Durch den speziellen Kupplungsmechanismus sind die Schwenkradsätze der Rollpalette entriegelt, so daß die Transporteinheit als Zug- oder Schubverbund eine sehr gute Manövrierfähigkeit besitzt. Über die Antriebsachse des Fahrzeuges dreht der komplette Rollpalettenzug. Die Lenkrollen der Schwenkradsätze der Rollpalette gleichen die Lenkbewegung aus. Das Fahrzeug mit der angekuppelten Rollpalette bildet eine feste Einheit Infolge der elastischen Ausbildung der Kuppelkopfeinrichtung können Fahrbahnunebenheiten problemlos ausgeglichen werden. Die Transporteinheit a) zeichnet sich durch sehr gute Fahreigenschaften aus, wobei Fahrgeschwindigkeiten im beladenen Zustand, bei Coilgewichten bis max. 50 t, von ca. 4 km/h erreicht werden. Der Wenderadius der Transporteinheit a) beträgt in etwa 3400 mm.
Nach dem Positionieren der Rollpalette an der Haspeleinrichtung wird das Transportfahrzeug abgekuppelt und dabei durch den Abkuppelvorgang gleichzeitig die Schwenkradsätze der Rollpalette in Geradlaufrichtung arretiert. Ein handelsüblicher Bundhubwagen übernimmt dann die Positionierung der Rollpalette mit der Coilpalette, der Einheit b), in der erforderlichen Abwickel- oder Aufwickelstellung. Die Hubbewegung des Bundhubwagens ist der Zu- oder Abnahme des Coils während des Auf- oder Abwickelvorganges angepaßt.
Das auf der Prismenauflage der Coilpalette befindliche Coil wird so abgelegt, daß das Coilende stets auf der Prismenauflage anliegt Dadurch kann während des nachfolgenden Transport- und Lagerungsprozesses des Coils ein Abbinden des Coils entfallen. Dies führt zu erheblichen Einsparungen an Arbeitsaufwand. Bei der bisher bekannten innerbetrieblichen Transporttechnologie muß das Coil nach jedem Abnehmen vom Haspel abgebunden und vor dem erneuten Aufnehmen auf den Haspel wieder aufgeschnitten werden.
Nach dem abbindefreien Ablegen des Coils auf der Coilpalette der Rollpalette wird diese mittels des Bundhubwagens wieder in die sogenannte Abholposition bewegt. Anschließend kuppelt das Transportfahrzeug an der Rollpalette an, wobei die Schwenkradsätze der Rollpalette entriegelt werden. An der nunmehr gebildeten Transporteinheit a) mit beladenem Coil wird die Transportsicherung in Betriebsstellung gebracht, damit während des nachfolgenden Transportes ein Abkippen des Coils vermieden wird.
Die Transporteinheit a) transportiert nunmehr das Coil zu einer Lagerstätte. Mittels eines üblichen Deckenkranes wird die Coilpalette zusammen mit dem auf dieser befindlichen Coil von der Rollpalette abgenommen und in einem Block- oder Hochregallager zwischengelagert (Einheit c)). Hinsichtlich weiterer Einzelheiten der jeweiligen Einheiten a), b) und c) wird auf die nachfolgende ausführliche Beschreibung verwiesen.
Als Transportfahrzeug kann auch ein automatisches, computergesteuertes Fahrzeug eingesetzt werden. Der Vorteil der vorgeschlagenen Lösung besteht vor allem in einem beschädigungsfreien Transport der Schwerlast-Coils. Diese befinden sich während des Transportes und der Zwischenlagerung stets auf der Coilpalette, also während der gesamten Transport- und Lagerzeit. Das Transportsystem gewährleistet eine hohe Mobilität der jeweiligen Coiltransporte und führt zu erheblichen Kosteneinsparungen im innerbetrieblichen Transport.

Die Erfindung soll nachstehend an einem Beispiel näher erläutert werden. In der zugehörigen Zeichnung zeigen
- Fig. 1: das Transportsystem als Seitenansicht,
- Fig. 2: die Rollpalette als Draufsicht,
- Fig. 3: eine Seitenansicht der Rollpalette gemäß Fig. 2,
- Fig. 4: einen Schwenkradsatz der Rollpalette gemäß Fig. 2 in vergrößerter Darstellung als Vorderansicht,
- Fig. 5: eine Coilpalette als Vorderansicht,
- Fig. 6: eine Kuppelkopfeinrichtung als Vorderansicht und
- Fig. 7: eine Sicherheitsbügeleinheit als Seitenansicht.

In der Figur 1 ist das Transportsystem im betriebsbereiten Zustand gezeigt. Außer dem Transportfahrzeug, einem Gabelstapler 1 herkömmlicher Bauart, besteht dieses aus folgenden Baugruppen: der Rollpalette 3, der auf der Auflagefläche der Rollpalette 3 aufgesetzten Coilpalette 4 mit dem auf dieser abgelegten Schwerlast-Coil 2, der am Hubgerüst sowie einem Hubmast 7 des Gabelstaplers 1 starr befestigten Kuppelkopfeinrichtung 5 und der an dem Hubmast 7 des Gabelstaplers 1 befestigten Sicherheitsbügeleinheit 6.
Im folgenden werden die einzelnen Baugruppen unter Bezugnahme auf die Figuren 1 bis 7 ausführlich beschrieben.
Die in den Figuren 2 und 3 gezeigte Rollpalette 3 besteht aus einer geschweißten Profilrahmenkonstruktion, die mit einer Vomeigung zum Ausgleich der möglichen Reifeneinfederung unter Vollast ausgebildet ist. Die Dimensionierung der Rollpalette 3 ist so ausgelegt, daß durch die Schwerpunktlage die auf die Räder einwirkenden Drücke nahezu gleichmäßig verteilt sind. Die Abmessungen der Ladefläche (L x B) betragen z.B. 1660 x 2000 mm bei einer Ladehöhe von z.B. 590/610 mm. An der Unterseite der Ladefläche ist mittig eine Flanschplatte 11 angeordnet, an der die

Aufnahmeglocke 10 für den nicht näher dargestellten Bundhubwagen mittels Schrauben 12 befestigt ist. Der Bundhubwagen befindet sich im Bereich der Auf- und Abwickelhaspel. Im Bereich der Vorderseite, der Kupplungsseite 17, sind zwei Stützfüße 13 mit einer Zentriereinrichtung angeordnet, wobei die Stützfüße 13 jeweils eine Durchgangsöffnung zum Durchstecken der Gabeln 8 des Gabelstaplers 1 aufweisen sowie eine Anlauffläche 14 für die Gabelzinken 8. Der Abstand zwischen den beiden Durchgangsöffnungen der Stützfüße 13 ist auf den Abstand zwischen den beiden Gabelzinken 8 abgestimmt. An der Kupplungsseite 17 der Rollpalette 3 sind zwei Aufnahmen 15 mit Kugelhülsen 16 befestigt, die zur Aufnahme der Haken 37 der Kuppelkopfeinrichtung 5 dienen. Die beiden Aufnahmen 15 sind jeweils im gleichen Abstand von der Mittelachse X angeordnet und weisen nur eine geringe Länge auf, so daß der Gabelstapler 1 und die Rollpalette 3 nach der Kupplung eine feste Einheit bilden (Fig. 1). Die Rollpalette 3 wird mittels des Gabelstaplers 1 entweder gezogen oder geschoben und schwenkt über die Antriebsachse des Gabelstaplers 1 mittels der Schwenkradsätze 9, in denen die Spezialräder 18 drehbar gelagert sind, aus bzw. ein. Im hinteren Bereich der Rollpalette 3 sind an der Profilrahmenkonstruktion zwei Schwenkradsätze 9, jeweils im gleichen Abstand von der Mittelachse X angeordnet. Jeder Schwenkradsatz 9 besteht aus einer U-förmigen Gabel 19, einem Befestigungsteller 20, vier auf einer Achse 21 drehbar gelagerten Spezialrädern 18, einem zusätzlichen Achsabstützelement 22, das in der Mitte zwischen den beiden Radpaaren angeordnet ist, sowie einem Arretierungsbolzen 23. Durch Betätigung der Arretierungsbolzen 23 werden die beiden Schwenkradsätze 9 in Geradeausstellung in Fahrtrichtung vorwärts des Gabelstaplers 1 über einen Einrastmechanismus arretiert. Die Steuerung der Arretierung erfolgt durch die Kuppelhaken 37 der Kuppelkopfeinrichtung 5 beim Ankuppeln der Rollpalette 3 an den Gabelstapler 1. Dabei gelangen die Kuppelhaken 37 in Berührungskontakt mit den jeweiligen Betätigungsstangen 24, die über die gelenkig miteinander verbundenen Betätigungshebel 25, 26 die Arretierungsbolzen 23 betätigen. Im angekuppelten Zustand der Rollpalette 3 werden die Schwenkradsätze 9 entriegelt und im abgekuppelten Zustand in Geradlaufrichtung arretiert.
An der die Auflage für die Ladefläche 27 bildenden Profilrahmenkonstruktion sind zwei, aus der Ladefläche 27 herausragende Zentrierzapfen 28 befestigt, die auf der Mittelachse X liegen und zur Sicherung und Zentrierung der aufzusetzenden Coilpalette 4 dienen. Eine Coilpalette 4 zur Aufnahme des Schwerlast-Coils ist in Fig. 5 gezeigt. Die Coilpalette 4 besteht aus einer stabilen Rahmenkonstruktion aus Rohr- und Profilstahl und weist in etwa die gleichen Außenabmessungen wie die Rollpalette 3 auf. Die Coilpalette besitzt an ihrer Unterseite zwei paßgenaue Zentrierbuchsen 29 zur Aufnahme der Zentrierzapfen 28 der Rollpalette 3. An der Oberseite sind acht Eckbeschläge 30 für ein Kranhandling der Coilpalette 4 mittels Twistlocks vorgesehen. Die Coilprismen 31 bestehen aus einer Stahlblechkonstruktion mit einer Auflage 32, z.B. aus Holz oder Kunststoff.
Eine wesentliche Baugruppe des neuen Transportsystems bildet die Kuppelkopfeinrichtung 5, die in Figur 6 dargestellt ist. Diese ist an dem in seiner Höhe verstellbaren Hubmast 7 starr befestigt. Der Neigungswinkel des Hubmastes 7 wird über die in Figur 1 dargestellte Stelleinheit 40 eingestellt. Die Kuppelkopfeinrichtung 5 besteht aus einem senkrecht angeordneten Gestell 33, das zwei parallele seitliche Befestigungsleisten 34 zur Befestigung an dem beweglichen Teil des Hubgerüstes des Gabelstaplers besitzt. Im unteren Bereich des Gestells 33 ist ein Pendelkopf 35 angeordnet, der über ein Zentraldrehgelenk 36 mit dem Gestell 33 verbunden ist. An dem höhenverstellbaren Pendelkopf 35 sind die beiden Kuppelhaken 37, im gleichen Abstand wie die Aufnahmen 15 der Rollpalette 3 angeordnet Die erforderliche Höhenverstellung der Kuppelhaken 37 erfolgt durch die Hubeinrichtung des Gabelstaplers 1 in Verbindung mit der Hubmasthöhenverstellung. Die Kuppelhaken 37 sind mit selbsttätig wirkenden Sperren ausgerüstet, die nach dem Ankuppelvorgang automatisch verriegeln. Die Entriegelung beim Abkuppeln erfolgt über eine entsprechende hydraulische Stelleinheit 38. Durch beidseitige Längsanschläge 39 wird sichergestellt, daß sich nach dem Anfahren des Gabelstaplers 1 an die Rollpalette 3 die Kuppelhaken 37 in der richtigen Position für den Ankuppelvorgang befinden. Die Kuppelkopfeinrichtung 5 ist an dem Hubgerüst und dem Hubmast 7 des Gabelstaplers 1 so befestigt, daß die erforderliche Bewegungsfreiheit der Gabelzinken 8 nicht beeinträchtigt wird.
Zur Sicherung der Schwerlast-Coils während des Transportvorganges ist eine spezielle Sicherheitsbügeleinheit 6 vorgesehen, die als Einzelteil in Fig. 7 gezeigt ist. Die Sicherheitsbügeleinheit 6 besteht aus einem Tragrahmen 42, der mittels Halteklammern 41 im oberen Bereich des Hubmastes 7 lösbar an diesem befestigt ist, so daß erforderlichenfalls die Höhe des Sicherheitsbügels 44 verändert werden kann. Am unteren Teilstück des Tragrahmens 42 ist über ein Drehgelenk 43 der schwenkbare, rechteckförmige Sicherheitsbügel 44 befestigt, dessen Schwenkbewegung, nach oben und unten, über einen Schwenkzylinder 45 ausgelöst wird, der am oberen Teilstück des Tragrahmens 42 befestigt ist und dessen Kolbenstange 45a mit dem Bügel 44 in Verbindung steht. Auf den beiden parallelen, kurzen Stangen des Bügels 44 sind zwei verfahrbare Klammem, eine hintere Klammer 46 und eine vordere Klammer 47, angeordnet, die über jeweils einen Schließzylinder 48 bzw. 49 zusammen- und auseinandergefahren werden können. An ihren Innenseiten sind die Klammern 46 und 47 mittels einer Coilauflage 50 bzw. 51 ausgerüstet. Zur Arretierung bzw. Sicherung des Coils 2 gegen Kippen wird der Sicherheitsbügel 44 - die Klammer 46 und 47 mit den Coilauflagen 50 und 51 befinden sich in geöffneter Stellung - nach unten, in die horizontale Lage geschwenkt und anschließend der Sicherheitsbügel 44 geschlossen, indem die Klammer 46 und 47 in Schließstellung bewegt werden und die Coilauflagen 50 und 51 fest an dem Coil 2 anliegen.
Die Auflageflächen zur Coilsicherung, die Coilauflagen, werden so gewählt, daß bei großen kippneigenden Coils eine optimale Auflage mit bester Abstützung und Bauteilesteifigkeit erzielt wird.
Sämtliche Steuerungsvorgänge der zu betätigenden Stelleinheiten bzw. Schließzylinder für die Hubmastverstellung, die Betätigung der Kuppelkopfeinrichtung sowie der Sicherheitsbügeleinheit erfolgen über entsprechende Tasten im Cockpit des Gabelstaplers. Die erforderlichen hydraulischen Verbindungen werden durch an sich bekannte Schnellkuppler realisiert.

Beim An- und Abkuppeln einer beladenen Rollpalette an den Gabelstapler ist wie folgt zu verfahren:

### Ankuppeln

Die Hubmastneigungsstellung ist so eingestellt, daß sich der Hubmast 7 in senkrechter Position befindet. Der Sicherheitsbügel 44 muß ganz nach oben geschwenkt und komplett geöffnet sein. Anschließend wird mit dem Stapler 1 mit reduzierter Geschwindigkeit auf die Kuppelseite 17 der Rollpalette 3 zugefahren. Die Höhe des Kuppelkopfes 5 ist dann korrekt eingestellt, wenn die Gabelzinken 8 gerade über die untere Querabstützung des Stützfußes 13 der Rollpalette 3 laufen. Der Querschub des Hubmastes muß auf die Fahrzeugmitte ausgerichtet sein. Durch feinfühliges Lenken bei reduzierter Vorwärtsfahrt werden die Gabelzinken 8 in die Rollpalette 3 innerhalb der dafür vorgesehenen Zentriereinrichtung der Rollpalette 3 eingefahren. Dabei ist zu beachten, daß der Stapler 1 in einer Flucht mit der X-Achse der Rollpalette 3 auf diese zugefahren wird. Wenn die Längsanschläge 39 des Kuppelkopfes 5 an der Rollpalette 3 anliegen, wird die Einfahrt in die Rollpalette 3 gestoppt. Die Feststellbremse des Staplers 1 ist zu betätigen. Anschließend wird der geöffnete Sicherheitsbügel 44 mittels vorgesehenem Betätigungselement 45, 45a ganz nach unten geschwenkt. Durch Betätigung der Hubmasthöhenverstellung wird die Rollpalette 3 durch die Fanghaken 37 aufgenommen und automatisch arretiert. Dabei ist ein deutliches Einrastgeräusch der Arretiervorrichtung zu hören. Die Hubhöhenbegrenzung stellt bei Erreichen der vorgegebenen Hubhöhe den Vorschub ab. Die Ladefläche der Rollpalette muß dann waagerecht liegen. Nach Erreichen der vorgesehenen Endpositition wird die Funktion Sicherheitsbügel schließen solange gedrückt, bis alle Coilauflagen 50, 51 fest am zu befördernden Coil 2 anliegen. Danach darf der Rollpalettenzug vorschriftsmäßig in Gang gesetzt werden.

### Abkuppeln

Nach Erreichen der vorschriftsmäßigen Parkposition der Rollpalette kann mit dem Abkuppeln der Rollpalette 3 begonnen werden. Der Stapler 1 ist mit der Feststellbremse gegen unbeabsichtigtes Wegrollen zu sichern. Zunächst werden die Coilauflagen 50, 51 des Sicherheitsbügels 44 in die äußeren Endanschläge gefahren. Die Arretierungen der Fanghaken 37 werden über den entsprechenden Betätigungstaster geöffnet. Anschließend kann die Rollpalette 3 durch Absenken des Hubschlittens abgesetzt werden. Dabei müssen die Gabelzinken 8 des Hubgerüstes auf der Führung des Fußes 13 der Rollpalette 3 zum Liegen kommen. Jetzt muß der Sicherheitsbügel 44 ganz nach oben in den Endanschlag durch Betätigung des entsprechenden Tasters gefahren werden. Nach dem Lösen der Feststellbremse des Staplers 1 kann dieser geradlinig nach hinten, bis zum vollständigen Ausfahren der Gabelzinken 8, aus der Führung der Rollpalette 3 gefahren werden. Beim Wegfahren des Staplers 1 ist darauf zu achten, daß die Ladung auf der Coilpalette nicht versetzt wird.
Beim einem weiteren Transport des Coils durch Kranhandling bleibt das Coil 2 auf der Coilpalette 3 und wird zusammen mit der Coilpalette 3 umgesetzt. Da das Coil 2 während des gesamten innerbetrieblichen Transportumschlages immer mit dem Coilende nach unten zeigend auf der Coilpalette aufliegt, kann ein aufwendiges Abbinden der Coils entfallen.
Durch eine entsprechende Anzahl an Rollpaletten mit den dazugehörigen Coilpaletten der beschriebenen Ausführung kann der gesamte Coiltransport innerhalb eines Hüttenbetriebes in besonders effektiver Weise durchgeführt werden. Der Umbau eines herkömmlichen Gabelstaplers verursacht vergleichsweise nur geringe Kosten.

## Patentansprüche

1. Transportsystem zum innerbetrieblichen Transport, insbesondere von Schwerlast-Coils in Hüttenbetrieben, bestehend aus einer Coilpalette (4) zur abbindefreien Aufnahme des Coils (2), die mit Eckbeschlägen (30) für ein Kranhandling ausgerüstet ist, einer kurzbauenden Rollpalette (3) zur lagesicheren Aufnahme der Coilpalette (4) mit oder ohne Coil (2) und einem Transportfahrzeug (1), wobei
a) das Transportfahrzeug (1) und die Rollpalette (3) lösbar miteinander verbunden sind und zusammen mit der auf der Rollpalette (3) fixierten Coilpalette (4) eine, einen gemeinsamen Wendekreis aufweisende, starre Transporteinheit für das zu transportierende Coil (2) bilden,
b) die Rollpalette (3) und die auf dieser fixierte Coilpalette (4) eine horizontal und vertikal bewegbare Einheit zur Aufnahme und Abnahme des Coils (2) während des Auf- und Abwickelvorganges an einer Haspeleinrichtung bilden und
c) die Coilpalette (4) zusammen mit dem abbindefrei aufliegenden Coil (2) eine mittels eines Hebezeuges manipulierbare Transport- und Lagereinheit bildet.

2. Transportsystem nach Anspruch 1, **dadurch gekennzeichnet, daß** an dem Transportfahrzeug (1) oder der Rollpalette (3) eine Einrichtung (6) zur Transportsicherung des Coils (2) angeordnet ist.

3. Transportsystem nach einem der Ansprüche 1 oder 2, **dadurch gekennzeichnet, daß** das Transportfahrzeug (1) mit einem an der Vorder- oder Rückfront in der Höhe verstellbarem Hubmast (7) ausgerüstet ist, an dem eine elastische, Fahrbahnunebenheiten ausgleichende, Kuppelkopfeinrichtung (5) befestigt ist, an die die Rollpalette (3) ankuppelbar ist, wobei die Rollpalette (3) mindestens zwei in ihrer Laufrichtung über eine kurzbauende Kupplungsverbindung (15, 16, 37) arretierbare Schwenkradsätze (9) aufweist, und während der Fahrbewegung der aus dem Fahrzeug (1) und der angekoppelten Rollpalette (3) bestehenden festen Transporteinheit die Rollpalette (3) über die Antriebsachse des Transportfahrzeuges (1) mittels der Schwenkradsätze (9) ein- und ausschwenkbar ist.

4. Transportsystem nach einem der Ansprüche 1 bis 3, **dadurch gekennzeichnet, daß** die Coilpalette (4) mit einer Prismenauflage (31) zur Aufnahme des Coils (2) ausgerüstet ist und nach dem Aufsetzen auf die Ladefläche (27) der Rollpalette (3) mittels mindestens zwei aus der Ladefläche (27) herausragender Zentrierzapfen (28) zentriert ist.

5. Transportsystem nach einem der Ansprüche 1 bis 4, **dadurch gekennzeichnet, daß** das Transportfahrzeug (1) ein Flurfördermittel ist.

6. Transportsystem nach einem der Ansprüche 1 bis 5, **dadurch gekennzeichnet, daß** die Kupplungsverbindung zwischen der Rollpalette (3) und Kuppelkopfeinrichtung (5) des Transportfahrzeuges (1) aus zwei identischen Kuppelhaken (37) die in einem definierten Abstand zueinander an der Kuppelkopfeinrichtung (5) in gleicher Höhe angeordnet sind und mit diesen korrespondierenden Aufnahmen (15) mit Kugelhülsen (16), die an der Kupplungsseite (17) der Rollpalette (3) befestigt sind, besteht.

7. Transportsystem nach einem der Ansprüche 1 bis 6, **dadurch gekennzeichnet, daß** die Kuppelhaken (37) im angekuppelten Zustand selbsttätig mittels Sperrelementen verriegelt sind und die Sperrelemente über eine hydraulische oder pneumatisch betätigbare Stelleinheit (38) entriegelbar sind.

8. Transportsystem nach einem der Ansprüche 1 bis 7, **dadurch gekennzeichnet, daß** die Schwenkradsätze (9) im nichtangekuppelten Zustand der Rollpalette (3) in Geradeausstellung verriegelt sind und im angekuppelten Zustand durch Zusammenwirken der Kupplungshaken (37) mit jeweils einer Betätigungsstange (24) und Betätigungshebeln (25, 26) sowie einem Arretierungsbolzen (23) entriegelt sind.

9. Transportsystem nach einem der Ansprüche 1 bis 8, **dadurch gekennzeichnet, daß** in jedem Schwenkradsatz (9) vier bereifte Räder (18) angeordnet sind.

10. Transportsystem nach einem der Ansprüche 1 bis 9, **dadurch gekennzeichnet, daß** die Rollpalette (3) im Bereich der Kupplungsseite mindestens eine Abstützung (13) mit einer Zentrierhilfe (14) für die Gabelzinken (8) des Flurfördermittels beim Kupplungsvorgang aufweist.

11. Transportsystem nach einem der Ansprüche 1 bis 10, **dadurch gekennzeichnet, daß** die Kuppelkopfeinrichtung (5) aus einem senkrecht angeordneten Gestell (33) besteht, in dessen unterem Bereich ein Pendelkopf (35) angeordnet ist, der über ein Zentraldrehgelenk (36) mit dem Gestell (33) verbunden ist und die Kuppelhaken (37) an dem Pendelkopf (35) befestigt sind.

12. Transportsystem nach einem der Ansprüche 1 bis 11, **dadurch gekennzeichnet, daß** an der Kuppelkopfeinrichtung (5) mindestens ein Längsanschlag (39) in Höhe der Kupplungsseite (17) der Rollpalette (3) angeordnet ist, der während des Ankuppelns mit der Kupplungsseite (17) in Berührungskontakt steht.

13. Transportsystem nach einem der Ansprüche 1 bis 12, **dadurch gekennzeichnet, daß** die Einheit (6) zur Transportsicherung aus einem Tragrahmen (42) und einem an diesem schwenkbar befestigten rechteckförmigen Bügel (44), auf dessen parallelen kurzen Stangen in eine Öffnungs- und eine Schließstellung bewegbare Klammereinheiten (46, 50, 47, 51) angeordnet sind, besteht.

14. Transportsystem nach Anspruch 13, **dadurch gekennzeichnet, daß** die Klammereinheiten (46, 50, 47, 51) im zusammengefahrenen Zustand federnd mit dem Coil (2) in Berührungskontakt stehen, unter einer definierten Vorspannung mit überproportionalem Kraftanstieg, der bei Erreichen einer vorgegebenen Weglänge eine ein Kippen des Coils (2) verhindernde Blockierstellung auslöst.

15. Transportsystem nach Anspruch 13, **dadurch gekennzeichnet, daß** in Schließstellung der Klammereinheiten (46, 50, 47, 51) zwischen den Klammereinheiten (46, 50, 47, 51) und dem Coil (2) ein definierter Abstand eingehalten ist.

16. Verfahren zum innerbetrieblichen Transport, insbesondere von Schwerlast-Coils in Hüttenbetrieben, unter Verwendung eines Transportsystems nach einem der vorhergehenden Ansprüche, wobei ein Schwerlast-Coil (2) mit dem Wickelende nach unten zeigend auf der auf der Rollpalette (3) des Transportsystems befindlichen Coilpalette (4) aufgesetzt wird und während des gesamten innerbetrieblichen Umschlagprozesses auf der Coilpalette (4) verbleibt und die Coilpalette (4) erforderlichenfalls zusammen mit dem Schwerlast-Coil (2) mittels Kranhandling zur Zwischenlagerung von der Rollpalette (3) abgenommen und zu einem späteren Zeitpunkt zum Weitertransport wieder auf dieser aufgesetzt wird.

## Claims

1. Transport system for the in-house transport of, in particular, heavy-duty coils in metallurgical works, consisting of a coil pallet (4) for the tie-free reception of the coil (2), said coil pallet being equipped with corner fittings (30) for crane handling, of a short-build rolling pallet (3) for the positionally secure reception of the coil pallet (4), with or without a coil (2), and of a transport vehicle (1),
a) the transport vehicle (1) and the rolling pallet (3) being releasably connected to one another and, together with the coil pallet (4) fixed on the rolling pallet (3), forming a rigid transport unit for the coil (2) to be transported, said transport unit having a common turning circle,
b) the rolling pallet (3) and the coil pallet (4) fixed on the latter forming a horizontally and vertically movable unit for the reception and removal of the coil (2) during the winding-up and unwinding operation on a winder device, and
c) the coil pallet (4), together with the coil (2) resting on it in a tie-free manner, forming a transport and storage unit capable of being manipulated by means of a lifting appliance.

2. Transport system according to Claim 1, **characterized in that** a device (6) for securing the coil (2) during transport is arranged on the transport vehicle (1) or the rolling pallet (3).

3. Transport system according to one of Claims 1 or 2, **characterized in that** the transport vehicle (1) is equipped with a lifting mast (7) which is vertically adjustable at the front or at the rear and to which is fastened an elastic coupling-head device (5) which compensates for road unevenness and to which the rolling pallet (3) is capable of being coupled, the rolling pallet (3) having at least two pivoting-wheel sets (9) capable of being locked in their running direction via a short-build coupling connection (15, 16, 37), and, during the travelling movement of the fixed transport unit consisting of the vehicle (1) and of the coupled rolling pallet (3), the rolling pallet (3) being capable of being pivoted inwards and outwards by means of the pivoting wheel sets (9) via the driving axle of the transport vehicle (1).

4. Transport system according to one of Claims 1 to 3, **characterized in that** the coil pallet (4) is equipped with a V-block (31) for the reception of the coil (2) and, after being placed onto the loading surface (27) of the rolling pallet (3), is centred by means of at least two centring studs (28) projecting from the loading surface (27).

5. Transport system according to one of Claims 1 to 4, **characterized in that** the transport vehicle (1) is a floor conveyance means.

6. Transport system according to one of Claims 1 to 5, **characterized in that** the coupling connection between the rolling pallet (3) and the coupling-head device (5) of the transport vehicle (1) consists of two identical coupling hooks (37), which are arranged at the same height, at a defined distance from one another, on the coupling-head device (5), and of receptacles (15) matching said coupling hooks and having spherical sleeves (6) which are fastened to the coupling side (17) of the rolling pallet (3).

7. Transport system according to one of Claims 1 to 6, **characterized in that**, in the coupled state, the coupling hooks (37) are locked automatically by means of detaining elements and the detaining elements can be unlocked via a hydraulic or pneumatically actuatable actuating unit (38).

8. Transport system according to one of Claims 1 to 7, **characterized in that** the pivoting wheel sets (9), in the non-coupled state of the rolling pallet (3), are locked in the straight-on position and, in the coupled state, are unlocked as a result of the interaction of the coupling hooks (37) in each case with an actuating rod (24) and actuating levers (25, 26) and also with a locking bolt (23).

9. Transport system according to one of Claims 1 to 8, **characterized in that** four tyred wheels (18) are arranged in each pivoting-wheel set (9).

10. Transport system according to one of Claims 1 to 9, **characterized in that** the rolling pallet (3) has, in the region of the coupling side, at least one support (13) with a centring aid (14) for the fork prongs (8) of the floor conveyance means during the coupling operation.

11. Transport system according to one of Claims 1 to 10, **characterized in that** the coupling-head device (5) consists of a vertically arranged framework (33), in the lower region of which is arranged a pendulum head (35) which is connected to the framework (33) via a central rotary joint (36), and the coupling hooks (37) are fastened to the pendulum head (35).

12. Transport system according to one of Claims 1 to 11, **characterized in that** the coupling-head device (5) has arranged on it, level with the coupling side (17) of the rolling pallet (3), at least one longitudinal stop (39) which is in touch contact with the coupling side (17) during coupling.

13. Transport system according to one of Claims 1 to 13, **characterized in that** the unit (6) for securing during transport consists of a carrying frame (42) and of a rectangular yoke (44) which is pivotably fastened to the latter and on the parallel short rods of which are arranged clamp units (46, 50, 47, 51) capable of being moved into an opening and a closing position.

14. Transport system according to Claim 13, **characterized in that**, in the state in which they are moved together, the clamp units (46, 50, 47, 51) are in touch contact resiliently with the coil (2), under a defined prestress with super-proportional force increase which, when a predetermined stroke length is reached, trigger a blocking position preventing a tilting of the coil (2).

15. Transport system according to Claim 13, **characterized in that**, when the clamp units (46, 50, 47, 51) are in the closing position, a defined distance is maintained between the clamp units (46, 50, 47, 51) and the coil (2).

16. Method for the in-house transport of, in particular, heavy-duty coils in metallurgical works, using a transport system according to one of the preceding claims, a heavy-duty coil (2) being placed, with the winding end facing downwards, on the coil pallet (4) located on the rolling pallet (3) of the transport system and remaining on the coil pallet (4) during the entire in-house transfer process, and the coil pallet (4), if necessary together with the heavy-duty coil (2), being removed from the rolling pallet (3) by means of crane handling for intermediate storage and being placed on said rolling pallet again at a later time for further transport.

## Revendications

1. Système de transport pour le transport interne, en particulier de bobines lourdes dans des usines métallurgiques, se composant d'une palette à bobines (4) pour le dépôt sans attaches de la bobine (2), qui est équipée de ferrures d'angle (30) pour une manipulation au pont roulant, une palette roulante de faible longueur (3) pour le dépôt en position sûre de la palette à bobines (4) avec ou sans bobine (2) et d'un véhicule de transport (1), dans lequel
a) le véhicule de transport (1) et la palette roulante (3) sont attachés l'un à l'autre de façon détachable et forment, avec la palette à bobines (4) fixée sur la palette roulante (3), une unité de transport rigide, présentant un rayon de braquage commun, pour la bobine à transporter (2),
b) la palette roulante (3) et la palette à bobines (4) fixée sur celle-ci forment une unité mobile horizontalement et verticalement pour le dépôt et l'enlèvement de la bobine (2) pendant l'opération d'enroulement et de déroulement sur une bobineuse, et
c) la palette à bobines (4) forme avec la bobine (2) déposée sans attaches une unité de transport et d'entreposage manipulable au moyen d'un engin de levage.

2. Système de transport suivant la revendication 1, **caractérisé en ce qu'**un dispositif (6) pour la sécurisation du transport de la bobine (2) est disposé sur le véhicule de transport (1) ou sur la palette roulante (3).

3. Système de transport suivant l'une ou l'autre des revendications 1 ou 2, **caractérisé en ce que** le véhicule de transport (1) est équipé d'un mât de levage (7) réglable en hauteur à l'avant ou à l'arrière, auquel est fixé un dispositif de tête d'accouplement élastique, compensant les inégalités de la chaussée et auquel la palette roulante (3) peut être accouplée, la palette roulante (3) présentant au moins deux trains de roues orientables (9) pouvant être bloquées dans leur sens de marche par une liaison d'accouplement de faible longueur (15, 16, 37), et la palette roulante (3) pouvant, pendant le déplacement de l'unité de transport rigide composée du véhicule (1) et de la palette roulante accouplée (3), pivoter vers l'intérieur ou vers l'extérieur par l'intermédiaire de l'axe moteur du véhicule de transport (1) au moyen des trains de roues orientables (9).

4. Système de transport suivant l'une quelconque des revendications 1 à 3, **caractérisé en ce que** la palette à bobines (4) est équipée d'un socle à prismes (31) pour le dépôt de la bobine (2) et est centrée, après le dépôt sur le plateau de chargement (27) de la palette roulante (3), au moyen d'au moins deux picots de centrage (28) en saillie sur le plateau de chargement (27).

5. Système de transport suivant l'une quelconque des revendications 1 à 4, **caractérisé en ce que** le véhicule de transport (1) est un chariot de manutention.

6. Système de transport suivant l'une quelconque des revendications 1 à 5, **caractérisé en ce que** la liaison d'accouplement entre la palette roulante (3) et le dispositif de tête d'accouplement (5) du véhicule de transport (1) se compose de deux crochets d'accouplement identiques (37), qui sont disposés à la même hauteur à une distance définie l'un de l'autre sur le dispositif de tête d'accouplement (5), et de logements (15) correspondant à ceux-ci, avec des manchons sphériques (16) qui sont fixés du côté d'accouplement (17) de la palette roulante (3).

7. Système de transport suivant l'une quelconque des revendications 1 à 6, **caractérisé en ce que** les crochets d'accouplement (37) sont automatiquement verrouillés, à l'état accouplé, au moyen d'éléments de blocage et les éléments de blocage peuvent être déverrouillés par une unité de réglage (38) pouvant être actionnée de façon hydraulique ou pneumatique.

8. Système de transport suivant l'une quelconque des revendications 1 à 7, **caractérisé en ce que** les trains de roues orientables (9) sont verrouillés en position droite dans l'état non accouplé de la palette roulante (3) et sont déverrouillés, dans l'état accouplé, par la collaboration des crochets d'accouplement (37) respectivement avec une tringle de commande (24) et des leviers de commande (25, 26) ainsi qu'avec une broche de blocage (23).

9. Système de transport suivant l'une quelconque des revendications 1 à 8, **caractérisé en ce que** quatre roues à pneus (18) sont disposées dans chaque train de roues orientables (9).

10. Système de transport suivant l'une quelconque des revendications 1 à 9, **caractérisé en ce que** la palette roulante (3) présente dans la région du côté d'accouplement au moins un support (13) avec un accessoire de centrage (14) pour les pointes de la fourche (8) du chariot de manutention lors de l'opération d'accouplement.

11. Système de transport suivant l'une quelconque des revendications 1 à 10, **caractérisé en ce que** le dispositif de tête d'accouplement (5) se compose d'un châssis disposé verticalement (33), dans la région inférieure duquel est disposée une tête oscillante (35), qui est assemblée au châssis (33) par une articulation pivotante centrale (36), et les crochets d'accouplement (37) sont fixés à la tête oscillante (35).

12. Système de transport suivant l'une quelconque des revendications 1 à 11, **caractérisé en ce qu'**au moins une butée longitudinale (39) est disposée sur le dispositif de tête d'accouplement (5) à hauteur du côté d'accouplement (17) de la palette roulante (3), qui reste en contact direct avec le côté d'accouplement (17) pendant l'opération d'accouplement.

13. Système de transport suivant l'une quelconque des revendications 1 à 12, **caractérisé en ce que** l'unité (6) pour la sécurisation du transport se compose d'un cadre porteur (42) et d'un étrier rectangulaire (44) fixé de façon pivotante à celui-ci, sur les courtes barres parallèles duquel sont disposées des unités de serrage (46, 50, 47, 51) mobiles en une position ouverte et une position fermée.

14. Système de transport suivant la revendication 13, **caractérisé en ce que** les unités de serrage (46, 50, 47, 51) se trouvent en contact élastique direct avec la bobine (2), en position avancée ensemble, sous une précontrainte définie avec une augmentation plus que proportionnelle de l'effort qui, lorsque l'on atteint une longueur de course prédéterminée, déclenche une position de blocage empêchant un basculement de la bobine (2).

15. Système de transport suivant la revendication 13, **caractérisé en ce qu'**en position fermée des unités de serrage (46, 50, 47, 51), une distance définie est respectée entre les unités de serrage (46, 50, 47, 51) et la bobine (2).

16. Procédé pour le transport interne, en particulier de bobines lourdes dans des usines métallurgiques, en utilisant un système de transport suivant l'une quelconque des revendications précédentes, dans lequel une bobine lourde (2) est déposée sur la palette à bobines (4) se trouvant sur la palette roulante (3) du système de transport, avec le bout des spires dirigé vers le bas, et reste sur la palette à bobines (4) pendant toute l'opération de transfert interne, et la palette à bobines (4) est enlevée de la palette roulante (3), en cas de nécessité avec la bobine lourde (2) par manutention au pont roulant en vue d'un entreposage intermédiaire, et est à nouveau déposée plus tard sur celle-ci en vue de son transport ultérieur.
